# FASCICULE DE BREVET EUROPEEN

(11) **EP 3 759 300 B1**
(45) Date de publication et mention de la délivrance du brevet: **20.04.2022**
(21) Numéro de dépôt: 19708099.7
(22) Date de dépôt: 28.02.2019
(51) Int. Cl.: E05B 83/30, E05C 3/16, E05C 9/08

(54) **SYSTÈME DE VERROUILLAGE POUR OUVRANT, NOTAMMENT D'UN OUVRANT DE FERMETURE D'UN LOGEMENT DANS L'HABITABLE D'UN VEHICULE AUTOMOBILE**
VERRIEGELUNGSSYSTEM FÜR EINE ÖFFNUNGSPLATTE, INSBESONDERE EINE ÖFFNUNGSPLATTE ZUM VERSCHLIESSEN EINES GEHÄUSES IM FAHRGASTRAUM EINES KRAFTFAHRZEUGS
LOCKING SYSTEM FOR AN OPENING PANEL, IN PARTICULAR AN OPENING PANEL FOR CLOSING A HOUSING IN THE PASSENGER COMPARTMENT OF A MOTOR VEHICLE

(30) Priorité: 02.03.2018 FR 1851825
(43) Date de publication de la demande: 06.01.2021
(73) Titulaire: SMRC Automotive Holdings Netherlands B.V., 1101 BA Amsterdam (NL)
(72) Inventeur: UTZERI, Franco, 59450 Sin le Noble (FR); BRACAVAL, Thomas, 59551 Tourmignies (FR)
(74) Mandataire: Cabinet Nuss
(86) Numéro de dépôt international: PCT/EP2019/055025
(87) Numéro de publication internationale: WO 2019/166569

(56) Documents cités:
- EP-A1- 0 494 496
- WO-A1-2012/001306
- FR-A1- 3 041 577
- JP-A- H05 338 500
- US-A1- 2015 123 411

## Description

La présente invention concerne un système de verrouillage commandable d'un ouvrant, en particulier pour un ouvrant d'une planche de bord de véhicule automobile, ainsi qu'un ouvrant et un véhicule automobile équipés d'un tel système de commande.

Les véhicules automobiles comportent généralement différents ouvrants dans l'habitacle, en particulier sur la planche de bord pour fermer une boîte à gants, qui forment un couvercle monté sur une charnière qui ferme l'accès de cette boîte.

Un type de système de verrouillage commandable connu pour ces ouvrants, présenté notamment par le document US-A1-20100013244, comporte une palette pivotant suivant un axe fixé au couvercle, comprenant de chaque côté de cet axe un logement cylindrique recevant un barillet fixe en rotation, et un ressort hélicoïdal travaillant en torsion pour rappeler cette palette dans sa position baissée.

De chaque côté la palette comporte un ergot en appui sur un profil de came formé sur le contour extérieur du barillet, de manière à générer avec le pivotement de la palette un coulissement axial du barillet vers le centre entre ces barillets. Chaque barillet est lié à une tige axiale de commande tournée vers l'extérieur, comportant à son extrémité un loquet qui dans la position fermée de l'ouvrant est ajusté dans une gâche fixée sur le côté de la boîte, pour former des verrous bloquant cet ouvrant.

La levée de la palette applique une traction sur chaque tige pour dégager son loquet de la gâche, permettant d'ouvrir simultanément les verrous des deux côtés.

Toutefois ce type de système de verrouillage commandable présente un unique point de commande formé par la palette, alors que dans certains cas on souhaite obtenir deux points de commande distincts et si possible indépendants cinématiquement, fonctionnant de la même manière et permettant de commander chacun l'ouvrant de manière indépendante, qui peuvent être espacés pour donner par exemple un accès à cette commande par deux côtés de l'ouvrant.

Un autre type de système de verrouillage commandable connu, présenté notamment par le document US-A1-20150123411, comporte deux palettes disposées dans un même plan et alignées longitudinalement, comprenant des extrémités de commande qui sont opposées. Chaque palette comporte en arrière de son plan un axe de pivotement parallèle à l'autre axe, qui est disposé près de l'extrémité de commande de l'autre palette de manière à obtenir un croisement de ces palettes.

Une tige de commande disposée derrière les palettes, coulissant suivant la direction longitudinale, comporte deux bras transversaux d'entraînement actionnés chacun par un doigt arrière formé sur une palette. On réalise de cette manière avec au choix une traction sur l'une des palettes ou une pression sur l'autre palette, un même coulissement axial de la tige de commande dans une direction donnant l'ouverture de la serrure.

Toutefois ce type de système de commande ne donne pas non plus deux points de commande distincts, indépendants opérationnellement fonctionnant de la même manière, et qui peuvent être arrangés espacés, préférentiellement de manière variable et selon le souhait du constructeur/de l'utilisateur.

Par le document EP 0 494 496, on connaît un boîtier de tableau de bord avec un couvercle monté doublement articulé en pivotement, chaque liaison pivot étant libérable par action sur une poignée correspondante. Il en résulte un système de verrouillage d'ouvrant à deux organes de verrouillage distincts dont chacun est commandé par un organe qui lui est associé en propre. Il en résulte une construction complexe, et avec des axes de commande, de pivotement et de verrouillage confondus, liant spatialement les différentes fonctions au niveau de chaque liaison.

La présente invention a notamment pour but de résoudre les problèmes de l'art antérieur, de surmonter les limitations précitées et de répondre à la demande ci-dessus.

Elle propose à cet effet un système de verrouillage pour ouvrant, pouvant être commandé manuellement à l'ouverture, et comprenant, d'une part, un organe de verrouillage arrangé mobile en relation avec un premier axe et, d'autre part, au moins un organe de commande à structure allongée et arrangé pivotant autour d'au moins un second axe, ledit organe de verrouillage comportant au moins un élément d'accrochage ou d'engagement apte et destiné à établir une liaison verrouillante et au moins un élément d'entraînement en déplacement dudit organe de verrouillage et ledit au moins un organe de commande formant bras de levier ou palette basculante et comportant, d'une part, une extrémité de manœuvre située à l'opposé de son extrémité articulée en pivotement et d'autre part, un élément de transmission de mouvement apte et destiné à coopérer avec l'élément d'entraînement de l'organe de verrouillage pour déplacer, par action directe ou indirecte de l'utilisateur sur l'extrémité de manœuvre, l'élément ou chaque élément d'engagement vers une position empêchant l'établissement de la liaison verrouillante,
système caractérisé en ce que l'organe de verrouillage est mobile en pivotement autour du premier axe, le déplacement dudit au moins un élément d'accrochage ou d'engagement étant de nature rotatoire, en ce qu'il est prévu deux organes de commande cinématiquement indépendants l'un de l'autre, en ce que chacun des deux organes de commande comporte un élément de transmission de mouvement propre, qui est situé entre son extrémité de manœuvre et son extrémité articulée et qui est apte et destiné à coopérer avec un élément d'entraînement associé correspondant, et en ce que l'organe de verrouillage et les deux organes de commande sont aptes et destinés à être articulés à pivotement avec l'ouvrant.

Un avantage important de ce système de commande est que de manière simple, en disposant les deux organes de commande (plus particulièrement les extrémités de manœuvre de ces organes, par exemple du type palettes) à l'opposé l'un par rapport à l'autre dans la direction du premier axe, on peut obtenir deux points de commande plus ou moins éloignés l'un de l'autre longitudinalement et permettant chacun de commander, indépendamment l'un de l'autre et par une action similaire de l'utilisateur au niveau de chacun d'eux, la rotation de l'organe de verrouillage pour déplacer les éléments d'accrochage liés à cet organe et déverrouiller l'ouvrant (les deux organes agissant indépendamment et similairement sur le même organe de verrouillage).

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue partielle d'une planche de tableau de bord pourvue d'un logement supérieur fermé par un ouvrant, du type couvercle pivotant, comportant un système de verrouillage selon l'invention ;
les figures 2A et 2B sont des vues respectivement de dessus et de dessous de l'ouvrant de la figure 1 ;
les figures 3A, 3B et 3C sont des vues respectivement en perspective (selon deux directions différentes : 3A et 3B) et éclatée (3C) d'un système de verrouillage pour ouvrant selon l'invention ;
la figure 4 est une vue en coupe du couvercle avec son système de verrouillage représenté figures 1 et 2, selon un plan de coupe perpendiculaire à l'axe de pivotement dudit couvercle, et,
les figures 5 à 8 sont des vues en élévation frontale d'une planche de tableau de bord avec un ouvrant de fermeture d'un logement inférieur, illustrant différentes variantes de réalisation du système de verrouillage selon l'invention (notamment différentes implantations des organes de commande).

Comme le montrent notamment les figures 2 à 4, l'invention concerne un système de verrouillage pour ouvrant 1, pouvant être commandé manuellement à l'ouverture, et comprenant, d'une part, un organe 2 de verrouillage arrangé mobile en relation avec un premier axe A1 et, d'autre part, au moins un organe 3 de commande à structure allongée et arrangé pivotant autour d'au moins un second axe A2,
ledit organe de verrouillage 2 comportant au moins un élément 4 d'accrochage ou d'engagement apte et destiné à établir une liaison verrouillante pour l'ouvrant 1 et au moins un élément 5 d'entraînement en déplacement dudit organe 2 de verrouillage, ledit au moins un organe de commande 3 formant bras de levier ou palette basculante et comportant, d'une part, une extrémité de manœuvre 6 située à l'opposé de son extrémité 6' articulée en pivotement et, d'autre part, un élément 7 de transmission de mouvement apte et destiné à coopérer avec l'élément d'entraînement 5 de l'organe de verrouillage 2 pour déplacer, par action directe ou indirecte de l'utilisateur sur l'extrémité 6 de manœuvre, l'élément ou chaque élément d'engagement 4 vers une position empêchant l'établissement de la liaison verrouillante.

Conformément à l'invention :
- l'organe de verrouillage 2 est mobile en pivotement autour du premier axe A1, le déplacement dudit au moins un élément 4 d'accrochage ou d'engagement étant de nature rotatoire,
- il est prévu deux organes de commande 3 cinématiquement indépendants l'un de l'autre,
- chacun des deux organes de commande 3 comporte un élément 7 de transmission de mouvement propre, qui est situé entre son extrémité de manœuvre 6 et son extrémité articulée 6' et qui est apte et destiné à coopérer avec un élément d'entraînement 5 associé correspondant de l'organe de verrouillage 2, et

ledit organe de verrouillage 2 et les deux organes de commande 3 sont articulés à pivotement avec l'ouvrant 1.

Grâce à l'invention, il est ainsi possible de fournir un système de verrouillage qui i) est de construction simple (un seul organe de verrouillage notamment), ii) est monté directement et en totalité sur l'ouvrant 1 à verrouiller en position de fermeture et iii) peut être libéré par action positive sur l'un au moins de deux organes de commande 3 qui sont distincts, espacés et sans interaction réciproque, l'action à réaliser étant de nature identique pour les deux organes 3 (confort, simplicité et flexibilité d'utilisation).

En outre, les organes mobiles constitutifs 2 et 3 ne se déplaçant qu'en rotation, ils restent sensiblement dans un même encombrement quelle que soit leur position.

En accord avec une variante constructive ressortant des figures annexées, l'organe de verrouillage 2 présente un corps 2' allongé selon le premier axe A1, par exemple un corps creux tubulaire, et comporte au moins deux éléments d'engagement 4, par exemple sous forme de crochets, espacés le long dudit premier axe A1, les deux éléments d'entraînement 5, par exemple sous forme d'ergots, étant également arrangés mutuellement espacés le long de cet axe A1, et à chaque élément d'engagement 4 étant avantageusement associé un élément d'entraînement 5. Une telle construction limite l'encombrement et le besoin de matière, et fournit des moyens de solidarisation temporaire (par accrochage) sûrs et efficaces, ainsi qu'aisément engageables et libérables (crochets radiaux engagés et libérés par simple rotation dans des sens opposés de l'organe 2).

Bien entendu chaque organe de commande 3 peut disposer de son propre axe de pivotement A2 avec le corps de l'ouvrant 1, ce qui autorise toute liberté d'implantation sauf à permettre la coopération mutuelle des éléments 4 et 5 et à éviter toute interférence entre les mouvements des deux organes de commande 3.

Néanmoins, selon une caractéristique constructive avantageuse, illustrée plus particulièrement sur les figures 3, limitant la complexité et facilitant le montage, le premier axe A1 et le(s) second(s) axe(s) A2 sont arrangés de manière perpendiculaire entre eux, les deux organes de commande 3 présentant un corps 3' allongé selon une direction sensiblement parallèle au premier axe A1 et arrangés de manière opposée de façon telle que leurs extrémités articulées 6' soient mutuellement proximales et leurs extrémités de manœuvre 6 soient mutuellement distales.

De plus, et même si la liberté constructive est plus limitée, cette variante permet également d'éloigner l'une de l'autre les deux extrémités de manœuvre 6 et donc de séparer les deux emplacements d'où le déverrouillage peut être commandé (cf. figures 5, 7 et 8).

Conformément à un mode de réalisation particulièrement avantageux, les deux organes de commande forment des palettes basculantes 3 fonctionnellement indépendantes, sont montés articulés autour d'un unique second axe A2 et sont arrangés de manière mutuellement alignée suivant la direction d'extension de leurs corps 3' allongés, les extrémités de manœuvre 6 des deux palettes 3 étant disposées à l'opposé l'une de l'autre dans la direction du premier axe et les extrémités articulées 6' de ces deux palettes 3 constituant avantageusement un montage en chape comprenant un tenon 8' d'une palette 3 ajustée dans une mortaise 8 de l'autre palette 3, les deux étant traversés par une tige ou goupille 8" formant le second axe A2.

Afin de limiter l'ampleur du mouvement à effectuer par l'utilisateur pour déverrouiller l'ouvrant 1, il peut être prévu que, sur chaque palette 3, l'extrémité de manœuvre 6 est située, en direction de l'extérieur, juste après son élément de transmission de mouvement 7, lequel est pourvu d'une face 7' d'appui sur l'élément d'entraînement 5 de l'organe de verrouillage 2, la transmission de mouvement entre chacun des éléments 7 de transmission de mouvement et l'élément 5 d'entraînement correspondant étant de nature unidirectionnelle (pas de transmission de mouvement possible de l'élément 5 vers les éléments 7).

Pour autoriser une plus grande liberté de forme et de montage, tout en permettant un accès et une manœuvre plus aisés, il peut être prévu, sur chaque palette 3, que l'extrémité de manœuvre 6 est disposée dans un plan décalé par rapport à la face d'appui 7' de l'élément de transmission de mouvement 7 correspondant. L'extrémité 6 peut par exemple être reliée à la partie principale du corps allongé 3' de l'organe 3 par une partie secondaire formant décrochement.

En vue d'assurer un maintien de l'état verrouillé par défaut et en l'absence d'action positive de déverrouillage, et/ou maintenir les organes de commande 3 en position inactive par défaut, et comme le montre en partie les figures 3 et 4, le système peut comprendre au moins un ressort 9 de rappel, sollicitant l'organe de verrouillage pivotant 2 dans la position verrouillée, éventuellement un ressort 9 à chaque extrémité longitudinale dudit organe 2, le ou chaque ressort de rappel étant avantageusement formé par un ressort hélicoïdal travaillant en torsion suivant son axe. En outre, de manière additionnelle ou en variante, au moins un ressort de rappel peut être prévu pour chaque organe de commande 3, sollicitant ce dernier vers une position d'absence de coopération entre l'élément d'entraînement 5 et l'extrémité de manœuvre concernée 6 (non représenté).

Conformément à une particularité constructive possible, ressortant également des figures 3, l'organe de verrouillage pivotant 2 à structure allongée comporte, à une première extrémité, un tenon axial 10 de fixation sur l'ouvrant 1 et du côté opposé à ladite première extrémité, un axe 10' de fixation avec pivotement sur l'ouvrant, qui est rapporté, ledit axe de pivotement 10' étant avantageusement monté ajusté dans un logement axial de forme cylindrique de l'organe de verrouillage pivotant 2 à structure allongée, présentant une ouverture latérale permettant son insertion dans ce logement.

De manière préférée, les organes de verrouillage 2 et de commande 3 sont réalisés par moulage d'une matière plastique rigide, ensemble avec leurs éléments 4, 5, 7 respectifs, les éléments d'engagement 4 et les éléments d'entraînement 5 étant préférentiellement associés et adjacents par paire et formés comme une partie d'un seul tenant deux par deux.

Les éléments d'engagement 4, sous forme de crochets pivotants par exemple, viennent en prise à l'état fermé et verrouillé de l'ouvrant 1 considéré avec des sites d'accrochage 15 correspondants du boîtier, cadre ou substrat entourant l'ouverture obturée par l'ouvrant, ou de la paroi formant le logement 14 dont l'ouverture est obturée par l'ouvrant 1, formant par exemple couvercle pivotant (figure 4).

En outre, l'ouvrant 1 peut comporter sur sa face apparente, au niveau des emplacements des extrémités de manœuvre 6 des organes de commande 3, des dégagements permettant un accès aisé et une bonne manipulation desdites extrémités par l'utilisateur. Ces extrémités 6 peuvent être pourvues de plots en caoutchouc 6" formant butées d'appui en position de repos.

L'invention a également pour objet, comme le montrent les figures 1, 2 et 5 à 8, un ouvrant 1 de fermeture d'un boîtier ou d'une cavité dans l'habitacle d'un véhicule automobile, caractérisé en ce qu'il comporte un système de verrouillage commandable à l'ouverture tel que décrit ci-dessus, comprenant deux organes de commande 3 dont les extrémités de manœuvre 6 sont éloignées l'une de l'autre.

Avantageusement, l'ouvrant 1 est relié à l'habitacle par une liaison pivot 12, par exemple au niveau de l'un de ses côtés, et les deux organes de commande 3 sont alignés suivant une direction parallèle à l'axe de pivotement A3 de cette liaison 12.

On peut relever que grâce à la différenciation fonctionnelle et structurelle de la commande, du verrouillage et du liaisonnement, de nombreuses configurations constructives sont possibles pour l'ouvrant 1 et son assemblage avec le boîtier ou la cavité de l'élément d'habitacle auquel il est associé et qu'il est destiné à obturer, ainsi que pour la localisation et l'arrangement mutuel des extrémités de manœuvre 6 des organes de commande 7 (cf. figures 5 à 8).

Les axes A1 et A3 peuvent être parallèles entre eux (et perpendiculaires à l'axe A2) et la liaison 12 peut être située à l'opposé de l'organe de verrouillage 2 sur l'ouvrant 1, les organes de commande 3, et notamment leurs extrémités 6, étant quant à eux localisés par exemple entre eux (cf. figure 2B), latéralement ou non.

Comme le montrent les figures 1, 5, 7 et 8 notamment, les deux extrémités de manœuvre 6 des palettes 3 sont espacées entre eux sur la face apparente de l'ouvrant 1, et éventuellement disposées sur deux côtés opposés de l'ouvrant 1. Inversement, les deux extrémités de manœuvre 6 peuvent également être arrangées mutuellement adjacentes (figure 6).

Enfin, l'invention concerne aussi un véhicule automobile comportant au moins un ouvrant de fermeture 1, caractérisé en ce que l'ouvrant 1 comporte au moins un système de verrouillage commandable tel que décrit ci-dessus.

Avantageusement et comme le montrent par exemple les figures 1 et 4 à 8, l'ouvrant 1 est un ouvrant de fermeture d'un logement ou espace de rangement 14 formé dans la planche du tableau de bord 13 dudit véhicule.

Au moins le déplacement à l'ouverture de l'ouvrant 1 peut être du type assisté ou automatique, en prévoyant par exemple un moyen élastique (ressort, vérin pneumatique), éventuellement associé à un moyen de freinage (pour avoir un mouvement uniforme contrôlé), ou encore un actionneur électrique (vérin, moteur électrique rotatif), au niveau de ou à proximité de la liaison pivot 12 par exemple. La commande de l'éventuel actionneur électrique peut avantageusement être coordonnée avec le déverrouillage, par exemple par le biais d'un capteur ou par déclenchement différé après action de l'utilisateur sur l'une des palettes 3.

## Revendications

1. Système de verrouillage pour ouvrant (1), pouvant être commandé manuellement à l'ouverture, et comprenant, d'une part, un organe (2) de verrouillage arrangé mobile en relation avec un premier axe (A1) et, d'autre part, au moins un organe (3) de commande à structure allongée et arrangé pivotant autour d'au moins un second axe (A2),
ledit organe de verrouillage (2) comportant au moins un élément (4) d'accrochage ou d'engagement apte et destiné à établir une liaison verrouillante pour l'ouvrant (1) et au moins un élément (5) d'entraînement en déplacement dudit organe (2) de verrouillage, ledit au moins un organe de commande (3) formant bras de levier ou palette basculante et comportant, d'une part, une extrémité de manœuvre (6) située à l'opposé de son extrémité (6') articulée en pivotement et, d'autre part, un élément (7) de transmission de mouvement apte et destiné à coopérer avec l'élément d'entraînement (5) de l'organe de verrouillage (2) pour déplacer, par action directe ou indirecte de l'utilisateur sur l'extrémité (6) de manœuvre, l'élément ou chaque élément d'engagement (4) vers une position empêchant l'établissement de la liaison verrouillante,
système de verrouillage **caractérisé**
**en ce que** l'organe de verrouillage (2) est mobile en pivotement autour du premier axe (A1), le déplacement dudit au moins un élément (4) d'accrochage ou d'engagement étant de nature rotatoire,
**en ce qu'**il est prévu deux organes de commande (3) cinématiquement indépendants l'un de l'autre,
**en ce que** chacun des deux organes de commande (3) comporte un élément (7) de transmission de mouvement propre, qui est situé entre son extrémité de manœuvre (6) et son extrémité articulée (6') et qui est apte et destiné à coopérer avec un élément d'entraînement (5) associé correspondant de l'organe de verrouillage (2), et
**en ce que** ledit organe de verrouillage (2) et les deux organes de commande (3) sont aptes et destinés à être articulés à pivotement avec l'ouvrant (1).

2. Système de verrouillage selon la revendication 1, **caractérisé en ce que** l'organe de verrouillage (2) présente un corps (2') allongé selon le premier axe (A1), par exemple un corps creux tubulaire, et comporte au moins deux éléments d'engagement (4), par exemple sous forme de crochets, espacés le long dudit premier axe (A1), les deux éléments d'entraînement (5), par exemple sous forme d'ergots, étant également arrangés mutuellement espacés le long de cet axe (A1), et à chaque élément d'engagement (4) étant avantageusement associé un élément d'entraînement (5).

3. Système de verrouillage selon l'une quelconque des revendications 1 et 2, **caractérisé en ce que** le premier axe (A1) et le(s) second(s) axe(s) (A2) sont arrangés de manière perpendiculaire entre eux, les deux organes de commande (3) présentant un corps (3') allongé selon une direction sensiblement parallèle au premier axe (A1) et arrangés de manière opposée de façon telle que leurs extrémités articulées (6') soient mutuellement proximales et leurs extrémités de manœuvre (6) soient mutuellement distales.

4. Système de verrouillage selon l'une quelconque des revendications 1 à 3, **caractérisé en ce que** les deux organes de commande forment des palettes basculantes (3) fonctionnellement indépendantes, sont montés articulés autour d'un unique second axe (A2) et sont arrangés de manière mutuellement alignée suivant la direction d'extension de leurs corps (3') allongés, les extrémités de manœuvre (6) des deux palettes (3) étant disposées à l'opposé l'une de l'autre dans la direction du premier axe et les extrémités articulées (6') de ces deux palettes (3) constituant avantageusement un montage en chape comprenant un tenon (8') d'une palette (3) ajustée dans une mortaise (8) de l'autre palette (3), les deux étant traversés par une tige ou goupille (8") formant le second axe (A2).

5. Système de verrouillage selon la revendication 4, **caractérisé en ce que**, sur chaque palette (3), l'extrémité de manœuvre (6) est située, en direction de l'extérieur, juste après son élément de transmission de mouvement (7), lequel est pourvu d'une face (7') d'appui sur l'élément d'entraînement (5) de l'organe de verrouillage (2), la transmission de mouvement entre chacun des éléments (7) de transmission de mouvement et l'élément (5) d'entraînement correspondant étant de nature unidirectionnelle.

6. Système de verrouillage selon la revendication 5, **caractérisé en ce que**, sur chaque palette (3), l'extrémité de manœuvre (6) est disposée dans un plan décalé par rapport à la face d'appui (7') de l'élément de transmission de mouvement (7) correspondant.

7. Système de verrouillage selon l'une quelconque des revendications précédentes, **caractérisé en ce qu'**il comprend au moins un ressort (9) de rappel, sollicitant l'organe de verrouillage pivotant (2) dans la position verrouillée, éventuellement un ressort (9) à chaque extrémité longitudinale dudit organe (2), le ou chaque ressort de rappel étant avantageusement formé par un ressort hélicoïdal travaillant en torsion suivant son axe, et/ou **en ce qu'**au moins un ressort de rappel est prévu pour chaque organe de commande (3), sollicitant ce dernier vers une position d'absence de coopération entre l'élément d'entraînement (5) et l'extrémité de manœuvre concernée (6).

8. Système de verrouillage selon l'une quelconque des revendications 2 à 7, **caractérisé en ce que** l'organe de verrouillage pivotant (2) à structure allongée comporte, à une première extrémité, un tenon axial (10) de fixation sur l'ouvrant (1) et du côté opposé à ladite première extrémité, un axe (10') de fixation avec pivotement sur l'ouvrant, qui est rapporté, ledit axe de pivotement (10') étant avantageusement monté ajusté dans un logement axial de forme cylindrique de l'organe de verrouillage pivotant (2) à structure allongée, présentant une ouverture latérale permettant son insertion dans ce logement.

9. Système de verrouillage selon l'une quelconque des revendications précédentes, **caractérisé en ce que** les organes de verrouillage (2) et de commande (3) sont réalisés par moulage d'une matière plastique rigide, ensemble avec leurs éléments (4, 5, 7) respectifs, les éléments d'engagement (4) et les éléments d'entraînement (5) étant préférentiellement associés et adjacents par paire et formés comme une partie d'un seul tenant deux par deux.

10. Ouvrant (1) de fermeture d'un boîtier ou d'une cavité dans l'habitacle d'un véhicule automobile, **caractérisé en ce qu'**il comporte un système de verrouillage commandable à l'ouverture selon l'une quelconque des revendications 1 à 9, comprenant deux organes de commande (3) dont les extrémités de manœuvre (6) sont éloignées l'une de l'autre.

11. Ouvrant de fermeture selon la revendication 10, **caractérisé en ce qu'**il est relié à l'habitacle par une liaison pivot (12) au niveau de l'un de ses côtés, et **en ce que** les deux organes de commande (3) sont alignés suivant une direction parallèle à l'axe de pivotement de cette liaison (12).

12. Ouvrant de fermeture selon la revendication 11, **caractérisé en ce que** les deux extrémités de manœuvre (6) des palettes (3) sont espacées entre eux sur la face apparente de l'ouvrant (1), et éventuellement disposées sur deux côtés opposés de l'ouvrant (1).

13. Véhicule automobile comportant au moins un ouvrant de fermeture (1), selon l'une quelconque des revendications 10 à 12, **caractérisé en ce que** l'ouvrant (1) comporte au moins un système de verrouillage commandable selon l'une quelconque des revendications 1 à 9.

14. Véhicule automobile selon la revendication 13, **caractérisé en ce que** l'ouvrant (1) est un ouvrant de fermeture d'un espace de rangement formé dans la planche du tableau de bord (13) dudit véhicule.

## Patentansprüche

1. Verriegelungssystem für eine Öffnungsplatte (1), das beim Öffnen manuell gesteuert werden kann und einerseits ein Verriegelungsorgan (2), das in Bezug auf eine erste Achse (A1) beweglich angeordnet ist, und andererseits mindestens ein Steuerorgan (3) mit langgestreckter Struktur, das um mindestens eine zweite Achse (A2) schwenkbar angeordnet ist, umfasst,
wobei das Verriegelungsorgan (2) mindestens ein Einhak- oder Eingriffselement (4), das dazu geeignet und bestimmt ist, eine verriegelnde Verbindung für die Öffnungsplatte (1) herzustellen, und mindestens ein Antriebselement (5) zum Bewegen des Verriegelungsorgans (2) aufweist, wobei das mindestens eine Steuerorgan (3) einen Hebelarm oder eine Kipppalette bildet und einerseits ein Betätigungsende (6) aufweist, das sich gegenüber seinem schwenkbar angelenkten Ende (6') befindet, und andererseits ein Bewegungsübertragungselement (7), das dazu geeignet und bestimmt ist, mit dem Antriebselement (5) des Verriegelungsorgans (2) zusammenzuwirken, um durch direkte oder indirekte Einwirkung des Benutzers auf das Betätigungsende (6) das bzw. jedes Eingriffselement (4) in eine Position zu bewegen, die die Herstellung der verriegelnden Verbindung verhindert,
wobei das Verriegelungssystem **dadurch gekennzeichnet ist, dass** das Verriegelungsorgan (2) um die erste Achse (A1) schwenkbar ist, wobei die Bewegung des mindestens einen Einhak- oder Eingriffselements (4) rotatorischer Natur ist,
dass zwei kinematisch voneinander unabhängige Steuerorgane (3) vorgesehen sind,
dass jedes der beiden Steuerorgane (3) ein eigenes Bewegungsübertragungselement (7) aufweist, das sich zwischen seinem Betätigungsende (6) und seinem Gelenkende (6') befindet und das dazu geeignet und bestimmt ist, mit einem entsprechenden zugehörigen Antriebselement (5) des Verriegelungsorgans (2) zusammenzuwirken, und
dass das Verriegelungsorgan (2) und die beiden Steuerorgane (3) dazu geeignet und bestimmt sind, schwenkbar an der Öffnungsplatte (1) angelenkt zu sein.

2. Verriegelungssystem nach Anspruch 1, **dadurch gekennzeichnet, dass** das Verriegelungsorgan (2) einen entlang der ersten Achse (A1) langgestreckten Körper (2'), z. B. einen rohrförmigen Hohlkörper, aufweist und mindestens zwei beispielsweise hakenförmige Eingriffselemente (4) aufweist, die entlang der ersten Achse (A1) voneinander beabstandet sind, wobei die beiden beispielsweise zapfenförmigen Antriebselemente (5) ebenfalls entlang dieser Achse (A1) voneinander beabstandet angeordnet sind und wobei jedem Eingriffselement (4) vorteilhafterweise ein Antriebselement (5) zugeordnet ist.

3. Verriegelungssystem nach einem der Ansprüche 1 und 2, **dadurch gekennzeichnet, dass** die erste Achse (A1) und die zweite(n) Achse(n) (A2) senkrecht zueinander angeordnet sind, wobei die beiden Steuerorgane (3) einen Körper (3') aufweisen, der entlang einer zur ersten Achse (A1) im Wesentlichen parallelen Richtung langgestreckt ist, und gegenläufig angeordnet sind, so dass ihre Gelenkenden (6') proximal zueinander und ihre Betätigungsenden (6) distal zueinander sind.

4. Verriegelungssystem nach einem der Ansprüche 1 bis 3, **dadurch gekennzeichnet, dass** die beiden Steuerorgane funktionell unabhängige Kipppaletten (3) bilden, um eine einzige zweite Achse (A2) gelenkig montiert sind und in der Erstreckungsrichtung ihrer langgestreckten Körper (3') in zueinander ausgerichtet angeordnet sind, wobei die Betätigungsenden (6) der beiden Paletten (3) in Richtung der ersten Achse einander gegenüberliegend angeordnet sind und die Gelenkenden (6') dieser beiden Paletten (3) vorteilhafterweise eine Gabelmontage bilden, die einen Zapfen (8') einer Palette (3) umfasst, der in ein Zapfenloch (8) der anderen Palette (3) eingepasst ist, wobei durch beide ein Stift oder Splint (8'') verläuft, der die zweite Achse (A2) bildet.

5. Verriegelungssystem nach Anspruch 4, **dadurch gekennzeichnet, dass** sich bei jeder Palette (3) das Betätigungsende (6) in auswärtiger Richtung unmittelbar hinter ihrem Bewegungsübertragungselement (7), das mit einer Fläche (7') zur Anlage am Antriebselement (5) des Verriegelungsorgans (2) versehen ist, befindet, wobei die Bewegungsübertragung zwischen jedem der Bewegungsübertragungselemente (7) und dem entsprechenden Antriebselement (5) von unidirektionaler Natur ist.

6. Verriegelungssystem nach Anspruch 5, **dadurch gekennzeichnet, dass** bei jeder Palette (3) das Betätigungsende (6) in einer Ebene angeordnet ist, die in Bezug auf die Auflagefläche (7') des entsprechenden Bewegungsübertragungselements (7) versetzt ist.

7. Verriegelungssystem nach einem der vorangehenden Ansprüche, **dadurch gekennzeichnet, dass** es mindestens eine Rückstellfeder (9), die das schwenkbare Verriegelungsorgan (2) in die verriegelte Position vorspannt, gegebenenfalls eine Feder (9) an jedem Längsende des Organs (2), umfasst, wobei die bzw. jede Rückstellfeder durch eine Schraubenfeder gebildet ist, die entlang ihrer Achse auf Torsion arbeitet, und/oder dass für jedes Steuerorgan (3) mindestens eine Rückstellfeder vorgesehen ist, die dieses in Richtung einer Position ohne Zusammenwirkung zwischen dem Antriebselement (5) und dem betreffenden Betätigungsende (6) vorspannt.

8. Verriegelungssystem nach einem der Ansprüche 2 bis 7, **dadurch gekennzeichnet, dass** das schwenkbare Verriegelungsorgan (2) mit langgestreckter Struktur an einem ersten Ende einen axialen Zapfen (10) zur Befestigung an der Öffnungsplatte (1) und auf der dem ersten Ende gegenüberliegenden Seite einen angesetzten Bolzen (10') zur schwenkbaren Befestigung an der Öffnungsplatte aufweist, wobei der Schwenkbolzen (10') vorteilhafterweise in eine zylinderförmige axiale Aufnahme des schwenkbaren Verriegelungsorgans (2) mit langgestreckter Struktur eingepasst montiert ist und eine seitliche Öffnung aufweist, die sein Einsetzen in diese Aufnahme ermöglicht.

9. Verriegelungssystem nach einem der vorangehenden Ansprüche, **dadurch gekennzeichnet, dass** die Verriegelungs- (2) und Steuerorgane (3) durch Formen eines starren Kunststoffmaterials zusammen mit ihren jeweiligen Elementen (4, 5, 7) gefertigt sind, wobei die Eingriffselemente (4) und die Antriebselemente (5) vorzugsweise paarweise verbunden und benachbart sind und als einstückiges Teil paarweise ausgebildet sind.

10. Öffnungsplatte (1) zum Verschließen eines Gehäuses oder eines Hohlraums im Fahrgastraum eines Kraftfahrzeugs, **dadurch gekennzeichnet, dass** sie ein beim Öffnen steuerbares Verriegelungssystem nach einem der Ansprüche 1 bis 9 aufweist, das zwei Steuerorgane (3) umfasst, deren Betätigungsenden (6) voneinander entfernt sind.

11. Öffnungsplatte zum Verschließen nach Anspruch 10, **dadurch gekennzeichnet, dass** sie an einer ihrer Seiten über eine Schwenkverbindung (12) mit dem Fahrgastraum verbunden ist und dass die beiden Steuerorgane (3) in einer zur Schwenkachse dieser Verbindung (12) parallelen Richtung ausgerichtet sind.

12. Öffnungsplatte zum Verschließen nach Anspruch 11, **dadurch gekennzeichnet, dass** die beiden Betätigungsenden (6) der Paletten (3) auf der sichtbaren Seite der Öffnungsplatte (1) voneinander beabstandet und gegebenenfalls auf zwei gegenüberliegenden Seiten der Öffnungsplatte (1) angeordnet sind.

13. Kraftfahrzeug mit mindestens einer Öffnungsplatte (1) zum Verschließen nach einem der Ansprüche 10 bis 12, **dadurch gekennzeichnet, dass** die Öffnungsplatte (1) mindestens ein steuerbares Verriegelungssystem nach einem der Ansprüche 1 bis 9 aufweist.

14. Kraftfahrzeug nach Anspruch 13, **dadurch gekennzeichnet, dass** die Öffnungsplatte (1) eine Öffnungsplatte zum Verschließen eines im Armaturenbrett (13) des Fahrzeugs ausgebildeten Stauraums ist.

## Claims

1. Locking system for an opening panel (1), which is able to be manually controlled for opening, and comprises both a locking member (2), arranged so as to be able to move relative to a first axis (A1), and at least one control member (3) with an elongate structure, arranged so as to pivot about at least one second axis (A2),
said locking member (2) having at least one coupling or engagement element (4) that is able and intended to establish a locking connection for the opening panel (1) and at least one element (5) for driving said locking member (2) in movement, said at least one control member (3) forming a lever arm or tilting paddle and having both a maneuvering end (6), situated away from its pivotably articulated end (6'), and a movement transmission element (7) that is able and intended to cooperate with the drive element (5) of the locking member (2) so as to move the or each engagement element (4), by direct or indirect action on the part of the user on the maneuvering end (6), toward a position preventing establishment of the locking connection,
which locking system is **characterized**
**in that** the locking member (2) is able to pivot about the first axis (A1), the movement of said at least one coupling or engagement element (4) being of a rotary nature,
**in that** two control members (3), which are kinematically independent of one another, are provided,
**in that** each of the two control members (3) has a specific movement transmission element (7), which is situated between its maneuvering end (6) and its articulated end (6') and is able and intended to cooperate with a corresponding associated drive element (5) of the locking member (2), and
**in that** said locking member (2) and the two control members (3) are able and intended to be articulated so as to pivot with the opening panel (1).

2. Locking system according to Claim 1, **characterized in that** the locking member (2) has a body (2') that is elongate along the first axis (A1), for example a hollow tubular body, and has at least two engagement elements (4), for example in the form of hooks, which are spaced apart along said first axis (A1), the two drive elements (5), for example in the form of lugs, also being arranged in a mutually spaced-apart manner along this axis (A1), and a drive element (5) advantageously being associated with each engagement element (4).

3. Locking system according to either one of Claims 1 and 2, **characterized in that** the first axis (A1) and the second axis/axes (A2) are arranged perpendicular to one another, the two control members (3) having a body (3') that is elongate in a direction substantially parallel to the first axis (A1) and are arranged on opposite sides such that their articulated ends (6') are mutually proximal and their maneuvering ends (6) are mutually distal.

4. Locking system according to any one of Claims 1 to 3, **characterized in that** the two control members form functionally independent tilting paddles (3), are mounted in an articulated manner about a single second axis (A2) and are arranged so as to be mutually aligned in the direction of extension of their elongate bodies (3'), the maneuvering ends (6) of the two paddles (3) being disposed at opposite ends from one another in the direction of the first axis and the articulated ends (6') of these two paddles (3) advantageously constituting a clevis mounting comprising a tenon (8') of one paddle (3) fitted in a mortise (8) of the other paddle (3), both being passed through by a stem or peg (8") forming the second axis (A2).

5. Locking system according to Claim 4, **characterized in that**, on each paddle (3), the maneuvering end (6) is situated, in the outward direction, just after its movement transmission element (7), which is provided with a face (7') for bearing on the drive element (5) of the locking member (2), the transmission of movement between each of the movement transmission elements (7) and the corresponding drive element (5) being of a unidirectional nature.

6. Locking system according to Claim 5, **characterized in that**, on each paddle (3), the maneuvering end (6) is disposed in a plane that is offset relative to the bearing face (7') of the corresponding movement transmission element (7).

7. Locking system according to any one of the preceding claims, **characterized in that** it comprises at least one return spring (9), urging the pivoting locking member (2) into the locked position, optionally one spring (9) at each longitudinal end of said member (2), the or each return spring being advantageously formed by a coil spring working in torsion along its axis, and/or **in that** at least one return spring is provided for each control member (3), urging the latter toward a position in which there is no cooperation between the drive element (5) and the maneuvering end (6) in question.

8. Locking system according to any one of Claims 2 to 7, **characterized in that** the pivoting locking member (2) with an elongate structure has, at a first end, an axial tenon (10) for fastening to the opening panel (1) and, at the opposite end from said first end, a pin (10') for fastening with pivoting to the opening panel, which is attached, said pivot pin (10') advantageously being mounted in a manner fitted in a cylindrical axial housing of the pivoting locking member (2) with an elongate structure, having a lateral opening allowing it to be inserted into this housing.

9. Locking system according to any one of the preceding claims, **characterized in that** the locking (2) and control (3) members are made by molding a rigid plastics material, together with their respective elements (4, 5, 7), the engagement elements (4) and the drive elements (5) preferentially being associated and adjacent in pairs and formed pairwise as a one-piece part.

10. Opening panel (1) for closing an enclosure or a cavity in the passenger compartment of a motor vehicle, **characterized in that** it has a locking system that is able to be controlled for opening according to any one of Claims 1 to 9, comprising two control members (3) of which the maneuvering ends (6) are remote from one another.

11. Opening panel for closing according to Claim 10, **characterized in that** it is connected to the passenger compartment by a pivot connection (12) on one of its sides, and **in that** the two control members (3) are aligned in a direction parallel to the pivot axis of this connection (12).

12. Opening panel for closing according to Claim 11, **characterized in that** the two maneuvering ends (6) of the paddles (3) are spaced apart from one another on the visible face of the opening panel (1), and optionally disposed on two opposite sides of the opening panel (1).

13. Motor vehicle having at least one opening panel (1) for closing according to any one of Claims 10 to 12, **characterized in that** the opening panel (1) has at least one controllable locking system according to any one of Claims 1 to 9.

14. Motor vehicle according to Claim 13, **characterized in that** the opening panel (1) is an opening panel for closing a storage space formed in the dashboard panel (13) of said vehicle.
